# EUROPÄISCHE PATENTSCHRIFT

(11) **EP 0 709 527 B1**
(45) Veröffentlichungstag und Bekanntmachung des Hinweises auf die Patenterteilung: **04.10.2001**
(21) Anmeldenummer: 94117162.1
(22) Anmeldetag: 31.10.1994
(51) Int. Cl.: E03C 1/10

(54) **Rückflussverhinderungseinrichtung**
Backflow prevention device
Dispositif de prévention de retour d'encoulement

(43) Veröffentlichungstag der Anmeldung: 01.05.1996
(73) Patentinhaber: JUERGEN BAELZ CONTROLS GMBH, D-74189 Weinsberg (DE)
(72) Erfinder: Bälz, Jürgen, Dipl.Ing., Jürgen Bälz Controls GmbH, D-74189 Weinsberg (DE)
(74) Vertreter: Möhring, Friedrich

(56) Entgegenhaltungen:
- WO-A-89/11611
- DE-A- 2 414 893
- DE-A- 3 616 589

## Beschreibung

Die Erfindung betrifft eine Rückflußverhinderungseinrichtung.
Rückflußverhinderungseinrichtungen werden für flüssige und gasförmige Medien eingesetzt, um zu verhindern, daß das die Sicherheitseinrichtung durchfließende Medium vom Ausgang der Einrichtung zurück zum Eingang und von dort wieder zurück in das Versorgungsnetz gelangen kann.

Um dies zu verhindern, sind bekannte Einrichtungen mit zwei in einem gemeinsamen Gehäuse hintereinander angeordneten Rückflußverhinderern versehen,die unterschiedliche Schließfedern besitzen und bei ausreichendem Versorgungsdruck des Durchflußmediums überwunden werden können.

Weiterhin ist bekannt, die zwischen den beiden Rückflußverhinderern angeordnete Kammer über ein Entlastungsventil nach außen zu öffnen, wenn die Druckdifferenz, vorgegeben durch die Sollwertfeder des eingangsseitigen Rückflußverhinderers um einen gewissen Betrag unterschritten wird. Dies kann z. B. dann eintreten, wenn an einem bzw. beiden Rückflußverhinderern ein Defekt auftritt, der beispielsweise durch Verunreinigungen im durchfließenden Medium verursacht werden kann, die ein dichtes Schließen der Rückflußverhinderer beeinträchtigt. Dann kann die über die Sollwertfeder vorgegebene Mindestdruckdifferenz nicht mehr gebildet werden. Z. B. überträgt sich dann der eingangsseitige Druck bei fehlender Entnahme an der Ausgangsseite in die Kammer zwischen den Rückflußverhinderern. Dies hat zur Folge, daß das Entlastungsventil eine Entnahme nach außen in die Atmosphäre einstellt und so die Druckdifferenz aufrechterhält. Ein Rückfließen des Mediums wird damit verhindert.

Den Stand der Technik zeigen die WO-A-89 11611 und die DE-C- 42 31 494.

Der Erfindung liegt die Aufgabe zugrunde, die zwischen den beiden Rückflußverhinderern befindliche Kammer bezüglich der baulichen Abmessungen in Längsrichtung der Einrichtung zu verkleinern. Dies wird bei einer Rückflußverhinderungseinrichtung gemäß dem anspruch 1 gelöst. Die beiden Sitze für Entlastungsventil und eingangsseitigem Rückflußverhinderer sind radial konzentrisch am gleichen Bauteil angeordnet, und die Führungsmittel für Entlastungsventil und eingangsseitigen Rückflußverhinderer befinden sich zwischen den Sitzen des Bauteils innerhalb der Kammer. Des weiteren ist das Betätigungsmittel für das Entlastungsventil in den Bereich vor den eingangsseitigen Rückflußverhinderer gelegt und vorzugsweise mit einem federelastischen Dichtelement versehen, indem das Dichtelement gleichzeitig als Feder in Öffnungsrichtung des Entlastungsventils wirkt. Auch wird die gemeinsame Sollwertfeder für eingangsseitigen Rückflußverhinderer und Entlastungsventil als Zugfeder in den Zuflußbereich der Einrichtung gelegt. Um Umlenkungsverluste der Strömung in der Kammer zu verkleinern, ist der Sitz des ausgangsseitigen Rückflußverhinderers bezüglich seines Außendurchmessers gleich bzw. größer als der Außendurchmesser des Kegels des eingangsseitigen Rückflußverhinderers. Durch diese Maßnahmen wird die Entleerungsgeschwindigkeit der Kammer in die Atmosphäre erhöht sowie der Durchflußwiderstand zwischein eingangs- und ausgangsseitigem Rückflußverhinderer vermindert.

Da sich in der Kammer nur noch die gemeinsamen Führungsmittel für eingangsseitigen Rückflußverhinderer und Entlastungsventil befinden, führen kleine Reibwerte zu einer hohen Funktionssicherheit der Einrichtung.

Im folgenden wird die Erfindung anhand der Zeichnungen im einzelnen erläutert.

Es zeigen:
Fig. 1 einen Längsschnitt durch die anmeldungsgemäße Einrichtung in Sicherheitsstellung;
Fig. 2 einen Längsschnitt bei geschlossenem Entlastungsventil und fehlender Entnahme am Ausgang der Einrichtung;
Fig. 3 einen Längsschnitt bei geschlossenem Entlastungsventil und geöffneten Rückflußverhinderern.

Der zylindrische Gehäusemantel (1) besitzt beidseitig die abgesetzten Bohrungen (2, 3), die unterschiedliche Längen aufweisen. Im Bereich der abgesetzten Bohrungen (2, 3) befinden sich bezüglich der Mittellinie des Gehäusemantels (1) die gegenüberliegenden Bohrungen (4). Des weiteren weist der Mantel (1) im Bereich der abgesetzten Bohrung (2) die kreisförmige Öffnung (41) auf. Im Bereich der abgesetzten Bohrung (3) ist über die mit Gewinde versehenen Schrauben (5), die Bohrungen (4), das Eingangsteil (6) mit dem Mantel (1) verbunden. Im Bereich der abgesetzten Bohrung (2) sind über mit Gewinde versehene Schrauben (5) die Bohrungen (4), das Mittelteil (8), das Ausgangsteil (7) mit dem Mantel (1) verbunden. Das Gewinde der Schrauben (5) dichtet in den Gewindebohrungen der Teile (6, 7, 8) ab.

Das Mittelteil (8) besitzt die abgesetzte Durchgangsbohrung (32,33), die im Mittelteil (8) einen vergrößerten Durchmesser (42) und am Beginn der Bohrung (32) eine 45°-Schräge (43) aufweist. Im Bereich der Schräge (43) befindet sich die Nut (30) zur Aufnahme der quadratischen Dichtung (31). Das Ausgangsteil (7) stößt mit dem Mittelteil (8) unter Einkammerung der quadratischen Dichtung (34) aufeinander und besitzt die Bohrung (44), die etwas größer ist als der Innendurchmesser der quadratischen Dichtung (34). Die Bohrung (44) erweitert sich im Mittelteil des Ausgangsteils (7) und trägt über die Stege (36) die Nabe (37), welche mit einer Durchgangsbohrung (45) versehen ist. In der Durchgangsbohrung (45) ist der Kegel (38) mit seinem Schaft (39) längsverschiebbar geführt und steht unter der Federvorspannung einer Feder (40). Der Kegel (38) besitzt eine 45°-Schräge (46), an welcher das quadratische Dichtelement (34) abdichten kann. Das Eingangsteil (6) ist mit einer abgesetzten Durchgangsbohrung (11, 12) versehen und weist im Außenbereich den abgesetzten Teil (15, 16) auf. Am abgesetzten bereich (15) des Eingangsteils (6) ist die federelastische Dichtung (35) dicht verschweißt. Ebenfalls dicht verschweißt ist die federelastische Dichtung (35) im Bereich (18) des Verschlußkörpers (17). Die Durchgangsbohrung (23) des Verschlußkörpers (17) geht über in die 45°-Schräge (20) und weist am Außendurchmesser radial gegenüber der Schräge (20) die ebenfalls 45°-Schräge (25) auf. Der Verschlußkörper (17) ist in der abgesetzten Bohrung (32) über die zwischen den Schrägen (20, 25) angeordneten Stege (21) längsverschieblich geführt und kann mit seiner Schräge (25) gegenüber dem quadratischen Dichtelement (31) abdichten. Innerhalb der Führungsstege (21) des Verschlußkörpers (17) wird der Kegel (24) längsverschieblich geführt und in Offenstellung begrenzt durch den Anschlag (22) der Führungsstege (21), wobei der Außendurchmesser des Kegels (24) gleich oder kleiner ist als der Durchmesser der abgesetzten Bohrung (33). Der Kegel (24) trägt die quadratische Dichtung (19), welche gegenüber der Schräge (20) des Verschlußkörpers (17) abdichtet. Die mit einem Querloch (27) versehene Narbe (26) ist mit dem Kegel (24) verbunden. Das Querloch (27) dient zum Einhängen einer Zugfeder (28), die mit ihrem anderen Ende an einem Teil (29) eingehängt ist. Dieses Teil (29) ist in der abgesetzten Bohrung (11,12) gehalten.

Fig. 1 zeigt die Einrichtung bei fehlendem Druck am Eingang (13) in der Sicherheitsstellung. Über die Zugkraft der Feder (28) sowie die Kraft des federelastischen Dichtelements (35) hebt der Kegel (24) mit der quadratischen Dichtung (19) den Verschlußkörper (17) von der quadratischen Dichtung (31) ab. Die Kammer (14) wird über die kreisförmige Öffnung (41) im Mantel (1) mit der Atmosphäre verbunden. Der Verschlußkörper (17) wird in der Offenstellung durch den abgesetzten Teil (16) des Eingangsteils (6) begrenzt. Der Kegel (38) wird über die Feder (40) gegen die quadratische Dichtung (34) gedrückt und dichtet dadurch den Ausgang (47) gegenüber der Kammer (14) ab.

Gemäß Fig. 2 verschiebt der Druck am Eingang (13) den Verschlußkörper (17) entgegen der Kraft der Zugfeder (28) und der Kraft der federelastischen Dichtung (35) so lange, bis der Verschlußkörper (17) über seine Schräge (25) gegenüber der Dichtung (31) im Mittelteil (8) abdichtet. Die quadratische Dichtung (31) begrenzt dadurch eine weitere Längsverschiebung. Erst nach einem gewissen Ansteigen des Druckes am Eingang (13) wird der Kegel (24) mit seiner quadratischen Dichtung (19) von der Schräge (20) des Verschlußkörpers (17) entgegen der Kraft der Zugfeder (28) abgehoben (Fig. 3). Dieses gewisse Ansteigen des Druckes wird vorgegeben durch die Federkräfte (28, 35) sowie die beiden Wirkflächen einerseits der federelastischen Dichtung (35), andererseits des Kegels (24) mit dem äußeren Durchmesser der quadratischen Dichtung (19).

Fig. 3 zeigt die Funktionsweise der Einrichtung bei Überschreiten einer vorgegebenen Druckdifferenz zwischen Eingang (13) und Ausgang (47). Bei geschlossenem Verschlußkörper (17) gegenüber der quadratischen Dichtung (31) ist der Kegel (24) mit der quadratischen Dichtung (19) von der Schräge (20) des Verschlußkörpers (17) entgegen der Kraft der Zugfeder (28) abgehoben und wird begrenzt durch den Anschlag (22) der Führungsstege (21). Gleichzeitig wird auch der Kegel (38), der mit seinem Schaft (39) in der Durchgangsbohrung (45) der Nabe (37) geführt wird, entgegen der Kraft der Feder (40) von der quadratischen Dichtung (34) abgehoben. Die Sicherheitseinrichtung befindet sich in Durchflußstellung.

## Patentansprüche

1. Rückflußverhinderungseinrichtung für flüssige und gasförmige Medien mit zwei hintereinander angeordneten Rückflußverhinderern unter Bildung einer Zwischenkammer, die mit einem Entlastungsventil versehen ist, vom Differenzdruck zwischen Eintritt und Zwischenkammer gesteuert wird und die Zwischenkammer in die Atmosphäre öffnet, bevor der Differenzdruck gleich Null wird, **dadurch gekennzeichnet, daß** die beiden Sitze (20, 25) für Entlastungsventil und eingangsseitigem Rückflußverhinderer radial konzentrisch am Verschlußkörper (17) angeordnet sind und der Verschlußkörper (17) mit den konzentrischen Sitzen (20, 25) mit einer federelastischen Dichtung (35) verbunden ist und über den Kegel (24) die quadratische Dichtung (19) unter der Kraft der Zugfeder (28) und der Kraft der federelastischen Dichtung (35) steht.

2. Rückflußverhinderungseinrichtung nach Anspruch 1, **dadurch gekennzeichnet, daß**
die Sitze (20, 25) als 45°-Schrägen ausgebildet sind und zwischen den Schrägen die Führungsstege (21) mit den Anschlägen (22) angeordnet sind.

3. Rückflußverhinderungseinrichtung nach Anspruch 1, **dadurch gekennzeichnet, daß** der Verschlußkörper (17) und der Kegel (24) durch die Führungsstege (21) geführt sind.

4. Rückflußverhinderungseinrichtung nach Anspruch 1, **dadurch gekennzeichnet, daß** sie einen chittelteil (8) mit einem abgesetzten Durchgangsbohrung (33) aufweist, wobei der Außendurchmesser des Kegels (24) gleich oder kleiner ist als der Durchmesser der abgesetzten Bohrung (33)

5. Rückflußverhinderungseinrichtung nach Anspruch 1, **dadurch gekennzeichnet, daß** Zugfeder (28) und federelastische Dichtung (35) in Fließrichtung gesehen,vor dem Verschlußkörper (17) angeordnet sind und die federelastische Dichtung (35) die Zugfeder (28) in Öffnungsrichtung des Verschlußkörpers (17) unterstützt.

## Claims

1. A backflow prevention device for fluid and gaseous media with two backflow preventers, located one behind the other, forming an intermediate chamber provided with a relief valve which is controlled by the differential pressure between the inlet and the intermediate chamber and opens the intermediate chamber into the atmosphere before the differential pressure is equal to zero, **characterized in that** the two seats (20, 25) for the relief valve and the backflow preventer on the inlet side are located radially and concentrically on the closing body (17) and the closing body (17) is connected with the concentric seats (20, 25) with an elastic seal (35) and the quadratic seal (19) is under the force of the tension spring (28) and the force of the elastic seal (35) via the cone (24).

2. The backflow prevention device according to claim 1, **characterized in that** the seats (20, 25) are implemented as 45° diagonals and are located between the diagonals of the guide bars (21) with the stops (22).

3. The backflow prevention device according to claim 1, **characterized in that** the closing body (17) and the cone (24) are guided by the guide bars (21).

4. The backflow prevention device according to claim 1, **characterized in that** it has a central part (5) with an offset through boring (33), with the external diameter of the cone (24) being equal to or smaller than the diameter of the offset boring (33).

5. The backflow prevention device according to claim 1,
**characterized in that** the tension spring (28) and the elastic seal (35), when viewed in the direction of flow, are located before the closing body (17), and the elastic seal (35) supports the tension spring (28) in the opening direction of the closing body (17).

## Revendications

1. Dispositif de prévention de retour d'encoulement pour fluides liquides et gazeux avec deux éléments de prévention de retour situés l'un derrière l'autre, formant une alvéole intermédiaire qui est équipée d'une soupape de décharge, est commandée par pression différentielle entre l'entrée et l'alvéole intermédiaire et ouvre directement l'alvéole intermédiaire à l'air libre avant que la pression différentielle ne devienne nulle, **caractérisé en ce que** les deux sièges (20, 25) de la soupape de décharge et de l'élément de prévention de retour de l'entrée sont fixés de manière concentrique radiale sur l'obturateur (17) et que l'obturateur (17) est relié aux sièges concentriques (20, 25) par un joint élastique (35) et qu'au dessus du cône (24), le joint quadrangulaire (19) est soumis à la force exercée par le ressort de traction (28) et à celle exercée par le joint élastique (35).

2. Dispositif de prévention de retour d'encoulement selon la revendication 1, **caractérisé en ce que** les sièges (20, 25) sont conçus en oblique à 45° et que les traverses de guidage (21) avec les butées (22) sont situées entre les obliques.

3. Dispositif de prévention de retour d'encoulement selon la revendication 1, **caractérisé en ce que** l'obturateur (17) et le cône (24) sont guidés par les traverses de guidage (21) .

4. Dispositif de prévention de retour d'encoulement selon la revendication 1, **caractérisé en ce qu'**il présente une pièce centrale (8) percée d'un trou décalé (33), le diamètre extérieur du cône (24) étant égal ou inférieur au diamètre de la perforation décalée (33).

5. Dispositif de prévention de retour d'encoulement selon la revendication 1, **caractérisé en ce que** le ressort de traction (28) et le joint élastique (35), vus dans le sens de l'écoulement, sont placés devant l'obturateur (17) et que le joint élastique (35) soutient le ressort de traction (28) dans le sens d'ouverture de l'obturateur (17).
